# EUROPÄISCHE PATENTSCHRIFT

(11) **EP 0 150 020 B1**
(45) Veröffentlichungstag und Bekanntmachung des Hinweises auf die Patenterteilung: **03.05.1989**
(21) Anmeldenummer: 85100191.7
(22) Anmeldetag: 10.01.1985
(51) Int. Cl.: F24F 13/15, F24F 7/013, F24F 13/08

(54) **Verschlusseinrichtung für Lüftungskanäle oder dergl.**
Interlocking gear for ventilating shafts or the like
Obturateur pour canalisations d'air ou similaires

(30) Priorität: 12.01.1984 DE 3400793
(43) Veröffentlichungstag der Anmeldung: 31.07.1985
(73) Patentinhaber: MAICO Elektroapparate-Fabrik GmbH, D-7330 Villingen-Schwenningen (DE)
(72) Erfinder: Zeissig, Rolf, Ing. grad., D-7730 Villingen-Schwenningen (DE)
(74) Vertreter: König, Oskar, Dr.-Ing. Dipl.-Phys.

(56) Entgegenhaltungen:
- DE-A- 3 100 231
- PATENT ABSTRACTS OF JAPAN, Band 8, Nr. 64 (M-285)[1501], 27. März 1984

## Beschreibung

Die Erfindung betrifft eine Verschlusseinrichtung für Lüftungskanäle od. dergl. gemäss dem Oberbegriff des Patentanspruchs 1.

Dabei ist unter «Lüftungskanäle od. dergl.» verstanden, dass es sich um Lüftungskanäle oder um sonstige der Lüftung dienende Öffnungen, die der Zu- oder Abfuhr von Zuluft oder Abluft zu Lüftungszwecken dienen, handelt. Derartige Verschlusseinrichtungen dienen also dazu, der Lüftung von Gebäuderäumen od. dergl. dienende Lüftungskanäle oder sonstige Lüftungsöffnungen, wie Wandöffnungen, Fensteröffnungen od. dergl., zu öffnen und zu verschliessen, wobei es im allgemeinen üblich ist, dem betreffenden Lüftungskanal oder der betreffenden Lüftungsöffnung einen Ventilator zuzuordnen, welcher die Zu- oder Abluft durch diesen Lüftungskanal od. dergl. bläst und saugt. Der Lüftungskanal kann also auch ein luftführender Kanal oder Luftdurchlass eines Lufttechnischen Gerätes sein, bspw. eines Wand- oder Fensterlüfters.

Solche Verschlusseinrichtungen weisen als Verschlussorgane meist mehrere zueinander parallele Verschlusslamellen auf, die gemeinsam aus ihrer Geschlossenstellung in ihre Offenstellung und zurück verstellbar sind. Doch können auch andere Verschlussorgane vorgesehen sein, bspw. eine einzige Drehklappe, Schieber od. dergl.

Es ist bekannt, die Verschlusslamellen einer solchen Verschlusseinrichtung mittels einer Stellvorrichtung zu öffnen, die eine Bimetallblattfeder und eine auf diese einwirkende elektrische Heizung aufweist, wobei ein Endbereich der Bimetallblattfeder mit dem Gehäuse der Verschlusseinrichtung unbeweglich verbunden und ihr freies Ende mit dem oder den Verschlussorganen zu dessen bzw. deren Verstellung mechanisch gekoppelt ist (DE-A 2322769). Diese Verschlusseinrichtung verstellt zwar das oder die Verschlussorgane geräuschlos und sanft, unterliegt praktisch keinem Verschleiss und ist kostengünstig. Jedoch verstellt sie das oder die Verschlussorgane im Gefolge des Einhaltens der Heizung nur sehr langsam, wenn man zwecks geringen Energieverbrauchs der elektrischen Heizung diese möglichst leistungsschwach auslegt, so dass die ab Beginn des Einschaltens der Heizung bis zum Erreichen der hierdurch bewirkbaren, betreffenden Endstellung (max. Offenstellung oder Geschlossenstellung) des oder der Verschlussorgane verstreichende Zeitspanne - nachfolgend Einschaltverzögerungszeit genannt - relativ lang ist. Selbst dann ist der Energieverbrauch der elektrischen Heizung noch relativ gross. Wenn man die Energieaufnahme der elektrischen Heizung zwecks Abkürzung der Einschaltverzögerungszeit grösser auslegt, wird die Bimetallblattfeder auf noch höhere Temperaturen aufgeheizt und ihr Übergang in die kalte Stellung, in der die Verschlusseinrichtung je nach Auslegung geöffnet und oder geschlossen ist, dauert dann entsprechend länger, was unerwünscht ist. Man hat deshalb vorgesehen, dass die Heizung der Bimetallblattfeder auf stark und schwach umschaltbar ist, derart, dass beim Einschalten die Heizung selbsttätig auf stark einstellbar ist und die Umschaltung auf schwache Beheizung selbsttätig erfolgt, wenn die Bimetallblattfeder zumindest nahezu die der Verstellung des Verschlussorganes dienende Verbiegung erreicht hat (DE-A 2353367). Diese Umschalteinrichtung verteuert jedoch die Schalteinrichtung für die elektrische Heizung. In beiden Fällen verläuft die beim Abkühlen der Bimetallblattfeder durch deren hierdurch bedingten Gestaltänderung bewirkbare Verstellung des oder der Verschlussorgane sehr langsam, da diese Verstellung über eine relativ grosse Temperaturdifferenz der Bimetallblattfeder von bspw. 80-180 K erfolgt. Die Ausschaltverzögerungszeit ist also bei dieser Bimetallblattfeder besonders gross, was zwar in manchen Fällen erwünscht ist, jedoch in vielen Fällen nicht. Unter Ausschaltverzögerungszeit ist dabei die Zeitspanne verstanden, die ab Beginn des Ausschaltens der Heizung verstreicht, bis das oder die Verschlussorgane ihre durch das Ausschalten der Heizung bewirkbare Endstellung (Geschlossenstellung oder maximale Offenstellung) erreicht haben.

Es ist deshalb eine Aufgabe der Erfindung, eine Verschlusseinrichtung der obengenannten Art zu schaffen, deren Stellvorrichtung bei weiterhin baulich einfacherAusbildung ebenfalls geräuschlos oder nahezu geräuschlos das oder die Verschlussorgane zu öffnen und zu schliessen vermag und praktisch keinem Verschleiss unterliegt, jedoch mit erheblich weniger elektrischer Energie für die Beheizung auskommen kann und auch kürzere Ein- und Ausschaltverzögerungszeiten des oder der Verschlussorgane bei geringem schaltungstechnischem Aufwand ermöglicht, wobei sich auch erreichen lassen soll, dass die vorgesehene Geschlossenstellung und/oder die vorgesehene maximale Offenstellung des mindestens einen Verschlussorganes auch nach langer Betriebszeit sich noch einstellen lässt.

Zur Lösung dieser Aufgabe ist erfindungsgemäss eine Verschlusseinrichtung gemäss Anspruch 1 vorgesehen. Eine zweite erfindungsgemässe Lösung dieser Aufgabe ist in Anspruch 2 angegeben.

Man kann gemäss Anspruch 3 auch die Massnahme nach Anspruch 1 und 2 gleichzeitig anwenden.

Zwar ist es durch die JP-A 58214737 bekannt, zur oszillierenden Verstellung bewegungsgekoppelter Luftlenkklappen eines Luftauslasses einer Klimaanlage für Kraftfahrzeuge eine Schraubenfeder aus einer Memory-Legierung vorzusehen, indem diese Schraubenfeder sich mit ihrem einen Ende ständig an einem stationären Anschlag abstützt und mit ihrem anderen Ende ständig an einem geradegeführten Schieber anliegt, wobei auf die andere Seite dieses Schiebers eine als Rückstellfeder dienende Schraubenfeder, die nicht aus einer Memory-Legierung besteht, ständig drückt. Der Schieber durchdringt einen Führungsschlitz eines die beiden Schraubenfedern aufnehmenden Gehäuses und liegt in seinen beiden Endstellungen an den Enden des Führungsschlitzes an, so dass diese beiden Enden des Führungsschlitzes Anschläge für die mit den Schraubenfedern ständig bewegungsschlüssig verbundenen Schiebern bilden.

Bei Memory-Legierungen besteht jedoch die Gefahr, dass sich die Endgestalten des Stellorganes durch Effektabbau verändern. Bei Verschlusseinrichtungen, auf die sich die Erfindung bezieht, kann es dann dazu kommen, dass sich mindestens ein Verschlussorgan durch das Stellorgan nicht mehr vollständig in seine Geschlossenstellung und/oder in seine maximale Offenstellung überführen lässt. Bei solchen Verschlusseinrichtungen ist es jedoch wichtig, dass mindestens eine Endstellung des mindestens einen Verschlussorganes betriebssicher auch noch nach langer Betriebszeit durch das Stellorgan eingestellt werden kann. Insbesondere ist es in vielen Fällen wichtig, dass die Geschlossenstellung des mindestens einen Verschlussorganes sicher eingestellt wird, damit die Verschlusseinrichtung den betreffenden Lüftungskanal oder dgl. in der gewünschten Weise auch noch nach langer Betriebzeit sicher verschliessen kann. In anderen Fällen oder parallel hierzu kann es auch wichtig sein, dass sich die erreichbare maximale Offenstellung des mindestens einen Verschlussorganes auch nach langer Betriebszeit nicht ändert, insbesondere dann, wenn durch die maximale Offenstellung ein bestimmter minimaler Strömungswiderstand des mindestens einen Verschlussorganes sichergestellt werden soll, der sich im Laufe der Betriebszeit nicht ändern soll.

Die Erfindung ermöglicht es nun, zu verhindern, dass sich Effektabbau der Memory-Legierung des Stellorganes auf mindestens eine der beiden Endstellungen des mindestens einen Verschlussorganes auswirkt oder sogar das Eintreten von Effektabbau dieser Memory-Legierung zu verhindern. Dies wird weiter unten anhand der Ausführungsbeispiele noch näher erläutert.

Memory-Legierungen sind bekannt, siehe z.B. TAUTZENBERGER/STÖCKEL «Gedächtnis-Effekt und technisch anwendbare Legierungen», Zeitschrift für wirtschaftliche Fertigung (ZwF) 78 (1983), 10, S. 486-488. Sie haben die Eigenschaft, bei höherer Temperatur eine andere Gestalt einzunehmen als bei niedrigerer Temperatur. Als Memory-Legierung kommen z. B. NiTi, Cu-Zn-AI oder Cu-AI-Ni-Legierungen in Frage. Bevorzugt kann eine Cu-Zn-AI-Legierung vorgesehen sein, da sie besonders kostengünstig ist.

Die Temperatur-Übergangsschwelle der Memory-Legierung kann durch Variationen der Legierungszusammensetzung bspw. zwischen -150°C und +150°C gezielt eingestellt werden. Diese Temperatur-Übergangsschwelle sei nachfolgend Formänderungstemperatur oder Formänderungstemperaturbereich genannt, der z. B. etwa 10 bis 20 K betragen kann. Bevorzugt kann vorgesehen sein, dass die Formänderungstemperatur bzw. der Formänderungstemperaturbereich der Memory-Legierung für das Stellorgan innerhalb einer Temperaturzone von ungefähr 50-90°C, besonders zweckmässig von ungefähr 65-85°C liegt. Bevorzugt kann der Formänderungstemperaturbereich ca. 10 K betragen und von ungefähr 70-80°C reichen. Diese Temperaturwerte sind unter Berücksichtigung der Erfordernisse der Praxis besonders günstig für geringe Heizenergie und für kurze Ein- und Ausschaltzeitverzögerungen des oder der Verschlussorgane.

Wenn der Formänderungstemperaturbereich bspw. von ca. 70° bis ca. 80° reicht, bedeutet dies, dass das oder die Verschlussorgane bei einer Temperatur des Stellorganes von über ca. 80°C sich in der einen Endstellung, vorzugsweise der max. Offenstellung, und bei einer Temperatur des Stellorganes unter ca. 70°C sich in der anderen Endstellung, vorzugsweise der Geschlossenstellung, befinden. Dieser Formänderungstemperaturbereich liegt innerhalb der oben als bevorzugt angegebenen Temperaturzone von 60 bis 85°C. Mit dem Ausdruck Temperaturzone ist eine Temperaturzone bezeichnet, innerhalb der die Formänderungstemperatur bzw. der Formänderungstemperaturbereich liegen kann, wobei der jeweilige Formänderungstemperaturbereich kleiner als die Temperaturzone, in welcher er zweckmässig liegen kann, ist oder ihr entsprechen kann.

Das Stellorgan aus einer Memory-Legierung ergibt bei erfindungsgemässen Verschlusseinrichtungen gegenüber einer Bimetallblattfeder u.a. auch folgende Vorteile. Auch wenn die elektrische Heizung nur eine einzige Heizleistung aufweist - also nur ein- und ausschaltbar ist und, wenn eingeschaltet, stets dieselbe elektrische Leistungsaufnahme hat - lassen sich kurze Einschaltverzögerungszeiten erreichen, wie sie im Falle einer dieselbe Verstellung bewirkenden Bimetallblattfeder zumindest mit einer einzigen Heizleistung nicht erzielbar sind. Die Ausschaltverzögerungszeiten des erfindungsgemäss aus einer Memory-Legierung bestehenden Stellorganes können beträchtlich kleiner als die einer Bimetallblattfeder sein, da das Stellorgan infolge der Memory-Legierung seine durch Ausschalten der Heizung bewirkbare «Endgestalt» - im weiteren kalte Endgestalt genannt - im Gegensatz zu einer Bimetallblattfeder bereits bei noch relativ hoher Eigentemperatur erreicht, und zwar in obigem Beispiel bei ca. 70°C und nicht erst bei Raumtemperatur (ca. 20°C) wie eine Bimetallblattfeder. Auch kann das Volumen des Stellorganes und damit seine Wärmekapazität vorteilhaft erheblich kleiner als das einer denselben Stellweg und dieselben Stellkräfte aufbringenden Bimetallblattfeder sein.

Im allgemeinen ist es wichtiger, die Verschlusseinrichtung rasch zu öffnen als rasch zu schliessen. Da das Erwärmen des Stellorganes stets rascher als sein Abkühlen erfolgen kann, ist es vorteilhaft, vorzusehen, dass das oder die Verschlussorgane durch Einschalten der elektrischen Beheizung des Stellorganes geöffnet und durch ihr Ausschalten wieder geschlossen werden.

Darüber hinaus ergibt das Stellorgan aus einer Memory-Legierung u.a. noch folgende weitere Vorteile: Überraschenderweise können seine Kosten wegen des geringeren Volumens sogar geringer als die einer einen vergleichbaren Stellweg und vergleichbare Stellkräfte aufbringenden Bimetallblattfeder sein, so dass die Kosten des Stellorganes relativ zu den Kosten für eine Bimetallblattfeder sogar gesenkt werden können. Auch benötigt die elektrische Heizung erheblich geringere Leistungsaufnahme als die elektrische Heizung einer für die Verstellung desselben oder derselben Verschlussorgane dienenden Bimetallblattfeder. Der elektrische Energieverbrauch lässt sich also durch die Erfindung senken und auch die Kosten der elektrischen Heizung erniedrigen. Ferner kann man mit geringeren, durch die Beheizung erzielten Temperaturen des Stellorganes auskommen, was u.a. auch den Vorteil hat, dass die durch die elektrische Heizung des Stellorganes mit erwärmten benachbarten Teile aus Kunststoff oder dergl. aus weniger temperaturfestem Material als im Falle einer beheizten Bimetallblattfeder ausgebildet werden können. Der auch schon im Falle einer Bimetallblattfeder relativ geringe Platzbedarf des Stellorganes wird durch die Erfindung noch weiter erheblich verringert. Auch lässt das Stellorgan aus einer Memory-Legierung grössere Stellkräfte bei kleinerer Bauweise als eine Bimetallblattfeder zu. Auch sind die beiden Endgestalten des Stellorganes wesentlich genauer definiert als im Falle einer Bimetallblattfeder, da sich letzere in Abhängigkeit der Temperatur über den gesamten Eigentemperaturbereich, der durch die Beheizung und Nichtbeheizung auftritt, verbiegt, wogegen die Formänderung des Stellorganes aus einer Memory-Legierung nur bei der Formänderungstemperatur bzw. im Formänderungstemperaturbereich auftritt, der in jedem Fall wesentlich kleiner ist als der Temperaturbereich, dem die beheizte Bimetallblattfeder ausgesetzt werden muss.

Es kann vorgesehen sein, dass das Stellorgan die Gestalt einer Blattfeder aufweist, vorzugsweise in seiner einen Biegestellung dabei ungefähr gerade ist und im Zweiwegeffekt arbeitet. Dies ergibt relativ grosse Stellkräfte bei rascher Verstellung des oder der Verschlussorgane. Es können jedoch auch andere Gestaltungen des Stellorganes vorgesehen sein, bspw. als Stab, der vorzugsweise in einer Biegestellung ungefähr gerade sein kann und gemäss dem Zweiwegeffekt wirkt oder die Gestalt einer in beiden Biegestellungen gegensinnig gekrümmten Biegefeder oder dergl., die insbesondere gemäss dem All-Round-Effekt wirken kann, hat. Wenn besonders grosse Stellwege des Stellorganes erwünscht sind, kann es auch die Gestalt einer Schrauben-oder Spiralfeder aufweisen oder U- oder V-förmige Gestalt aufweisen. Auch andere Gestaltungen kommen in Frage. Vorzugsweise kann das Stellorgan zungenförmig ausgebildet sein. Memory-Legierungen haben im allgemeinen auch elastische Eigenschaften. Man kann schon deshalb das Stellorgan, wenn es die Gestalt einer Feder aufweist, auch als Feder, bspw. als Biege-, Blatt-, Schrauben-, Spiralfeder oder dergl. bezeichnen.

Die elektrische Beheizung des Stellorgans kann durch eine gesonderte elektrische Heizeinrichtung erfolgen oder es kann seine Memory-Legierung selbst als Heizwiderstand dienen. Die elektrische Heizung kann auf dem Stellorgan angeordnet sein. Sie benötigt dann besonders geringe Heizleistung. Dabei genügt es, da Memory-Legierungen metallisch sind und demzufolge Wärme recht gut leiten, wenn sie sich nur über einen relativ kleinen Teil der Länge des Stellorganes erstreckt, vorzugsweise über weniger als ein Viertel der Länge des Stellorganes. Diese Heizung kann beispielsweise ein PTC-Element sein, d. h. ein elektrischer Widerstand mit positivem Temperaturkoeffizient, der die elektrische Leistungsaufnahme mit zunehmender Erwärmung verringert. Auch kommen andere Ausbildungen in Frage, u.a. solche, die ungefähr konstante elektrische Leistungsaufnahme haben. Beispielsweise kann die Heizung auch als elektrische Heizentwicklung, als elektrische Widerstandsschicht o. dergl. ausgebildet sein. Oft kann auch zweckmässig vorgesehen sein, dass die Heizung nicht auf dem Stellorgan angeordnet ist, sondern stationär am Gehäuse der Verschlusseinrichtung, vorzugsweise neben dem Stellorgan, so dass dieses dann insbesondere durch Wärmestrahlung und ggfs. auch durch Wärmekonvektion von der Heizung aus beheizt wird.

Die Länge des Stellorganes kann relativ klein sein. Wenn die Verschlusseinrichtung mit Verschlusslamellen als Verschlussorgane versehen ist, kann dabei vorzugsweise vorgesehen sein, dass die Länge des Stellorganes kleiner als die halbe Länge der Verschlusslamelle ist. Hierdurch ist der Platzbedarf für das Stellorgan besonders klein und es lässt sich besonders gut im Gehäuse und einfach unterbringen.

Das Stellorgan kann zur Ausübung seiner Stellkraft am Gehäuse der Verschlusseinrichtung abgestützt sein. Besonders zweckmässig kann ein Bereich des Stellorganes mit dem Gehäuse unbeweglich verbunden sein.

In der Zeichnung sind Ausführungsbeispiele der Erfindung dargestellt. Es zeigen:
Fig. 1 eine Rückansicht einer Verschlusseinrichtung gemäss einem Ausführungsbeispiel der Erfindung, wobei an der Verschlusseinrichtung ein Axialventilator angeordnet ist,
Fig. eine Draufsicht auf das Stellorgan der Verschlusseinrichtung nach Fig. 1,
Fig.3 ein elektrisches Schaltbild der Verschlusseinrichtung mit Ventilator nach Fig. 1,
Fig.4 eine gebrochene, ausschnittsweise und teilweise geschnittene Rückansicht einer Verschlusseinrichtung ohne Ventilator in geöffnetem Zustand, gemäss einem weiteren Ausführungsbeispiel der Erfindung,
Fig. 5 die Verschlusseinrichtung nach Fig. 4, jedoch in ihrer Geschlossenstellung,
Fig. 6 ein weiteres Schaltbild einer Verschlusseinrichtung gemäss einem Ausführungsbeispiel.

Die in Fig. 1 dargestellte Verschlusseinrichtung 10 mit Ventilator 11 kann in der Praxis auch als Wandeinbaulüfter mit integrierter Verschlusseinrichtung bezeichnet werden. Dieses kombinierte, im Ganzen mit 12 bezeichnete lufttechnische Gerät weist ein Gehäuse 13 auf, das einen kreisrunden Rohrstutzen 14 aufweist, an dessen einem Ende ein im Umriss umgefähr quadratisches Stirnteil angeschlossen ist, das die Verschlusseinrichtung 10 bildet.

In dem einen Lüftungskanal für unerwärmte Zuluft oder Abluft bildenden Rohrstutzen 14, der mittels der Verschlusseinrichtung 10 verschliessbar ist, ist der aus einem Elektromotor 15 und einem auf dessen Läuferwelle befestigtem Flügelrad 16 bestehende Axialventilator 11 eingesetzt. Der Motor 15 ist mittels nicht dargestellter Streben am Rohr 14 gehalten.

In der Verschlusseinrichtung 10 ist anschliessend an den Rohrstutzen 14 ein rechteckförmiger kurzer Durchlass 17 für die vom Ventilator 11 geförderte Luft eingelassen, der eine Verlängerung des durch den Rohrstutzen 14 gebildeten Lüftungskanales bildet. Dieser Durchlass 17 ist durch fünf Verschlusslamellen 19 verschliessbar, die mittels in Bohrungen von zwei einander gegenüberliegenden Wänden des Durchlasses 17 eingreifender Drehzapfen 20 um zueinander parallele Drehachsen schwenkbar gelagert sind. An jede Verschlusslamelle 19 ist ein von ihr senkrecht abstehender kurzer Arm 21 mit angespritzt, welcher einen mit ihm einstückigen Mitnehmerstift 22 trägt. Diese Stifte 22 sind parallel zu den Drehachsen der Verschlusslamellen 19 und im Abstand von deren Drehachsen angeordnet.

Diese Stifte 20 durchdringen mit Gleitlagerspiel Bohrungen einer geraden Koppelstange 23, die in einer rückwärtigen Aussparung des Gehäuses 13 sich senkrecht zu den Drehachsen der Verschlusslamellen 19 erstreckend angeordnet ist. Durch Auf- und Abwärtsbewegen der Koppelstange 23 können die Verschlusslamellen 19 synchron geschlossen und geöffnet werden. Am oberen Ende dieser Koppelstange 23 greift eine eine Rückstellfeder bildende Zugfeder 24 an, deren oberes Ende in ein Widerlager am Gehäuse 13 eingehängt ist und die die Koppelstange 23 in aufwärtiger Richtung zieht.

Am unteren Ende der aus elektrisch isolierendem Kunststoff gespritzten Koppelstange 23 ist ein von ihr senkrecht abstrebender Arm 25 einstückig mit angespritzt, der ein in Art einer Blattfeder ausgebildetes zungenförmiges Stellorgan 26 untergreift, welches die Koppelstange 23 aus der voll ausgezogen dargestellten obersten Stellung, in der die Verschlusseinrichtung 10 geschlossen ist, d.h. ihre Verschlusslamellen 19 sich in den dargestellten Geschlossenstellungen befinden, gegen die Kraft der Rückstellfeder 24 in die strichpunktiert dargestellte, unterste Stellung bewegbar ist, in der die Verschlusslamellen 19 sich in ihren vorgesehenen maximalen Offenstellungen befinden. Der Schwenkwinkel der Verschlusslamellen 19 zwischen der Geschlossenstellung und der maximalen Offenstellung kann bspw. 75 bis 85 betragen.

Das Stellorgan 26 besteht in diesem Ausführungsbeispiel aus einem rechteckförmigen, länglichen, in der voll ausgezogen dargestellten Stellung ungefähr geraden Metallstreifen konstanter Dicke aus einer Memory-Legierung, dessen bezogen auf Fig. 1 linkes Ende in einem ihn elektrisch isolierenden, gehäusefesten Halter 27 unbeweglich gehalten ist. Das Stellorgan 26 nimmt im Zweiwegeffekt zwei unterschiedliche Gestalten (Biegezustände) an, je nachdem seine Temperatur über oder unter einer durch seine Memory-Legierung bestimmten Formänderungstemperatur bzw. Formänderungstemperaturbereich liegt. Diese beiden unterschiedlichen Biegezustände seien nachfolgend die «kalte Endgestalt» und die «warme Endgestalt» bezeichnet. Die kalte Endgestalt ist die voll ausgezogen dargestellte Gestalt und die warme Endgestalt ist strichpunktiert dargestellt. In der warmen Endgestalt drückt das Stellorgan 26 die Koppelstange 23 in die unterste Stellung, wobei das Stellorgan 26 auch noch etwas elastisch gebogen ist, um diese unterste Stellung sicher einzustellen, in der die Stifte 22 an die maximale Offenstellung der Verschlusslamellen 19 bestimmenden gehäusefesten Anschlägen anliegen.

Es sei noch erwähnt, dass die dargestellte oberste Stellung der Koppelstange 23 dadurch bestimmt ist, dass die Mitnehmerstifte 22 dabei ebenfalls an gehäusefesten Anschlägen anliegen, wobei das Stellorgan 26 von dem Arm 25 der Koppelstange 23 wie dargestellt etwas abgehoben sein kann, da die Rückstellfeder 24 die Koppelstange 23 in diese oberste Stellung zieht. Dadurch, dass das Stellorgan 26 in seiner kalten Endgestalt vom Arm 25 etwas abgehoben ist, bspw. einen Abstand von 1-2 mm von ihm hat, lässt dieses «Spiel» der mechanischen Verbindung zwischen dem Stellorgan 26 und den Verschlusslamellen 19 Änderung der kalten Endgestalt des Stellorganes 26 durch Effektabbau, d. h. durch Materialermüdung ohne Nachteil zu.

Fig. 2 zeigt eine Draufsicht auf das Stellorgan 26 der Verschlusseinrichtung 10 nach Fig. 1, wobei dieses Stellorgan 26 aus dieser erschlusseinrichtung 10 herausgenommen dargestellt ist.

Die kalte Endgestalt des Stellorganes 26 kann beispielsweise unterhalb ca. 70°C und die warme Endgestalt oberhalb ca. 80°C vorliegen. Es genügt deshalb, um die Koppelstange 23 mittels dieses Stellorganes 26 aus der voll ausgezogen dargestellten Stellung in die strichpunktierte Stellung zu überführen, die Temperatur des Stellorganes 26 auf über 80°C zu erhöhen. Beim Wiederabkühlen auf unter 70°C ist das Stellorgan 26 dann in seine voll ausgezogene Stellung zurückgekehrt, in der die Rückstellfeder 24 dann die Koppelstange 23 in die voll ausgezogen dargestellte Stellung nach oben gezogen hat, in der die Verschlusslamellen 19 wieder geschlossen sind.

Dem Beheizen des aus einer Memory-Legierung bestehenden Stellorganes dient ein Heizwiderstand 29, der hier ein PTC-Widerstand ist, der ungefähr in der Längsmitte des Stellorganes 26 auf dieses in metallischem Kontakt aufgesetzt ist und auf ihm mittels einer kurzen Hülse 30 aus elektrisch isolierendem Material gehalten ist. Das blattfederartige elastische Stellorgan 26 durchdringt diese Hülse 30. An das Stellorgan 26 istferner ein elektrischer Leitungsdraht 31 angelötet und an den Heizwiderstand ein anderer elektrischer Leitungsdraht 32. Diese beiden Drähte 31, 32 bilden die elektrischen Anschlussleitungen des Heizwiderstandes, wobei auch das Stellorgan 26 an dem Leiten des elektrischen Heizstromes von dem Draht 31 zum Heizwiderstand 29 teilnimmt.

In Fig. 3 ist ein bevorzugtes Schaltbild des Gerätes 12 nach Fig. 1 dargestellt. Der Elektromotor 15 des Axialventilators 11 und der Heizwiderstand 29 sind parallel zueinander geschaltet und gemeinsam über einen Schalter 33 an das elektrische Wechselstromnetz 34 anschliessbar.

Wenn der Schalter 33 geöffnet ist, sind der Elektromotor 15 und der Heizwiderstand 29 ausgeschaltet. Es liegt dann im stationären Zustand die «kalte Endgestalt» des Stellorganes 26 und damit die Geschlossenstellung der Verschlusslamellen 19 vor. Wenn der Schalter 33 geschlossen wird, läuft der Elektromotor 15 sofort an und der Heizwiderstand 29 wird erhitzt und erhitzt seinerseits das Stellorgan 26. Dieses Stellorgan 26 ist wie dargestellt, relativ kurz. Bspw. kann seine Länge 3 bis 5 cm betragen und vorzugsweise kleiner als die halbe Länge der Verschlusslamellen 19 sein. Hierdurch wird trotz des nur einen kurzen mittleren Bereich des Stellorganes 26 kontaktierenden Heizwiderstandes 29 das metallische und damit gute Wärmeleitfähigkeit aufweisende Stellorgan so rasch erwärmt, das es bereits innerhalb weniger Senkungen nach Einschalten des Heizwiderstandes 29 beginnt, die Koppelstange 23 nach unten zu bewegen und damit die Verschlusslamellen 19 zu öffnen. Die volle Öffnung dieser Verschlusslamellen wurde bei einem Versuchsmodell, das die in Fig. 1 dargestellte Bauart hatte, innerhalb von ca. 10-15 Sekunden erreicht. Durch Verstärkung der Heizung oder Verlängerung des Heizwiderstandes 29 kann diese Zeit noch kürzer gehalten werden.

Wenn der Heizwiderstand 29 wieder ausgeschaltet wird, kühlt sich das Stellorgan 26 wieder ab und dabei wird wieder der Formänderungstemperaturbereich in abwärtiger Richtung durchlaufen, so dass das Stellorgan 26 dank des Zweiwegeffekts seiner Memory-Legierung wieder in die voll ausgezogen dargestellte Stellung zurückkehrt, in der die Verschlusslamellen 19 geschlossen sind. Bei dem genannten Versuchsmodell betrug die Zeitdauer vom Beginn des Ausschaltens des Heizwiderstandes 29 bis zum vollständigen Schliessen der Verschlusslamellen ca. 2-3 Min. Diese Zeitdauer kann auf Wunsch auch noch kürzer oder länger vorgesehen werden. Verlängern lässt sie sich bspw. dadurch, dass die bei eingeschaltetem Heizwiderstand auftretende Temperatur des Stellorganes 26 höher oder der Formänderungstemperaturbereich niedriger gewählt wird oder indem das Stellorgan 26 stellenweise oder vollständig mit einer sein Abkühlen verlangsamenden, wärmedämmenden Umhüllung oder Beschichtung versehen wird. Verkürzen lässt sich die Verzögerungszeit, mit der das vollständige Schliessen der Verschlusslamellen 19 nach Abschalten des Heizwiderstandes 29 eintritt, durch schwächere Beheizung des Stellorganes 26 oder durch stationäre Anordnung der elektrischen Heizung im Abstand vom Stellorgan 26. Und zwar verlangsamt in diesem Ausführungsbeispiel die Wärmekapazität des Heizwiderstandes 29 das Abkühlen des Stellorganes 26, so dass man durch Anordnung des Heizwiderstandes im Abstand vom Stellorgan 26 dessen Abkühlen beschleunigen kann. Die das Stellorgan 26, den Heizwiderstand 29 und die Koppelstange 23 aufweisende Stellvorrichtung zum Öffnen und Schliessen der Verschlusslamellen 19 ist baulich einfach, benötigt nur wenig Platz und ist sehr betriebssicher. Auch öffnet und schliesst sie die Verschlusslamellen 19 geräuschlos und sanft. Der Energiebedarf der Heizung 29 ist nur gering und sie weist kurze Einschaltverzögerungszeiten und auch relativ kurze Ausschaltverzögerungszeiten auf. Auch hat sie grössere Kraftreserven mit definierteren Anfangs- und Endstellungen des Stellorganes 26 als eine Bimetallblattfeder. Die in Fig. 3 und 4 in Rückansicht ausschnittweise dargestellte Verschlussrichtung 10' weist ein im wesentlichen quadratisches rahmenartiges Gehäuse 13 auf, in welchem eine quadratische Luftdurchlassöffnung 17 angeordnet ist, die wieder mittels Verschlusslamellen 19 geöffnet und verschlossen werden kann, die mittels ihrer in Randleisten, wie 35, des Gehäuses 13 drehbar gelagerten Drehzapfen 20 um in der Betriebsstellung horizontale Drehachsen drehbar gelagert sind und mittels einer Stellvorrichtung 48 gedreht werden können. Zu diesem Zweck sind an diesen Verschlusslamellen, wie 19, wieder Mitnehmerstifte 22 fest angeordnet, die in Führungsschlitze einer dem Drehen der Verschlusslamellen dienenden, axial bewegbaren Koppelstange 23' eingreifen, wobei diese Koppelstange 23' in ihrer in Fig. 4 dargestellten obersten axialen Stellung die Verschlusslamellen 19 in ihren maximalen Offenstellungen, die durch einen gehäusefesten, nicht dargestellten Anschlag für die Koppelstange 23' bestimmt sind, hält. Diese Koppelstange 23' ist in der Betriebsstellung dieser Verschlusseinrichtung 10' ungefähr vertikal gerichtet und obenseitig durch eine als Rückstellfeder dienende Druckfeder 24' federbelastet, die sich an der obersten Rahmenwand 36 des Gehäuses 13 abstützt.

Diese Koppelstange 23' hat oberhalb eines Ringbundes 37 leistenförmige Gestalt, und unterhalb des Ringbundes 37 weist sie einen im Querschnitt kreisrunden Zapfen 39 auf, der in eine Bohrung eines einen Teller 40 aufweisenden Koppelgliedes 41, dieses mit Gleitlagerspiel geradeführend, hineinragt. Dabei stützt sich in einer obenseitigen Vertiefung des Tellers 40 eine Schraubendruckfeder 42 ab, auf der der Ringbund 37 der Koppelstange 23' aufliegt. Diese Feder 42 bildet eine Ausgleichsfeder für einen Reservehub des Koppelgliedes 41 relativ zur Kop- ₅ pelstange 23', dessen Zweck weiter unten noch erläutert wird. Diese Ausgleichsfeder 42 ist härter als die Feder 24_{'}, so dass sie in der oberen Anschlagsstellung der Koppelstange 23' gemäss Fig. 4 noch nicht vollständig zusammengedrückt ₁₀ ist.

Das Stellorgan 26 bildet in diesem Ausführungsbeispiel eine Wendel, d.h. ihr Draht aus einer Memory-Legierung weist schraubenlinienförmigen Verlauf auf. Anstelle der dargestellten ₁₅ Gestalt des Stellorganes 26 als zylindrische Schraubenfeder kann es auch andere geeignete Gestalt aufweisen, die die vertikalen Hubbewegungen der Koppelstange 23' bewirken kann, vorzugsweise die Gestalt einer konischen ₂₀ Schraubenfeder, wie Kegelfeder, Kegelstumpffeder, Doppelkegelfeder usw.

Dieses Stellorgan 26 ist auf ein an der unteren Bodenwand 43 des Gehäuses 13 fest angeordnetes Formstück 44, wie dargestellt, so aufgesetzt, ₂₅ dass ein kurzer Zapfen 45 dieses Formstückes 44 in dieses Stellorgan 26 mit geringem radialem Spiel etwas hineinragt und dieses Stellorgan 26 auf einem Ringbund 51 dieses Formstückes 44 zur axialen Abstützung am Gehäuse 13 aufsitzt. ₃₀

Das einstückige rotationssymmetrische Koppelglied 41 weist einen kreisrunden Ringbund 46 und einen von diesem nach unten abstrebenden Hohlzapfen 47 auf, welch letzterer in die das Stellorgan 26 bildende Wendel, wie dargestellt, ₃₅ mit radialem Spiel etwas hineinragt, so dass die Längsachse des Stellorganes 26 im Betrieb ständig ungefähr mit den miteinander fluchtenden Längsachsen des Koppelgliedes 41 und der Koppelstange 23' fluchtet. An der unteren Boden- ₄₀ wand 43 sind ferner zwei rippenförmige schmale Halter 49 zum Halten eines zylindrischen Rohres 50 angeordnet. Dieses Rohr 50 wird durch diese beiden Halter 49 im Abstand oberhalb der unteren Bodenwand 43 so gehalten, dass seine 45 Längsachse mit den Längsachsen des Koppelgliedes 41 und der Koppelstange 23' fluchtet. Die untere Stirnseite dieses Rohres 50 befindet sich in Höhe oder etwas unterhalb der Höhe des Ringbundes 51 des Formstückes 44. Die obere Stirn- ₅₀ seite dieses Rohres 50 befindet sich etwas höher als das obere Ende des Stellorganes 26 in dessen gedehnter, d. h. hier seiner warmen Endgestalt (Fig. 4), so dass sich das Stellorgan 26 zur gleichmässigen Beheizung stets innerhalb des Innen- ₅₅ raumes 56 des Rohres 50 befindet. Der Teller 40 bildet einen Verschluss, der das Rohr 50 in der kalten Endgestalt des Stellorganes 26 obenseitig verschliesst. Dieses Rohr 50 weist, wie dargestellt, einen sich praktisch über seine Länge er- ₆₀ streckenden zylindrischen, kreisrunden Ring 52 auf, in den eine elektrische Heizwicklung 29_{'} aus Widerstandsdraht eingebettet ist, die sich nahe der Innenwandfläche dieses dünnen Ringes 52 befindet. Ggfs. kann diese Heizwicklung an die- ₆₅ ser Innenwandfläche des Ringes 52 anliegend angeordnet sein oder auf dieser Innenwandfläche eine elektrische Widerstandsschicht als Heizung angeordnet sein. Dieser Ring 52 besteht aus elek- ₅ trisch isolierendem Material, bspw. aus Keramik, hitzebeständigem Kunststoff oder dergl. Zur Verbesserung der wärmeisolierenden Wirkung dieses Ringes 52 ist er noch von einer wärmedämmenden Isolierung 55 umfasst, vorzugsweise 10 einem Siliconkautschukschlauch. Dieser Ring 50 umfasst das Stellorgan 26 wie dargestellt mit Abstand. Die Zuleitungsdrähte zu der Heizwicklung 29' sind nicht dargestellt. Diese Stellvorrichtung 48 arbeitet wie folgt:

15 In kaltem Zustand hat das Stellorgan 26 die in Fig. dargestellte Gestalt, in der seine Windungen praktisch aneinander anliegen. Der Teller 40 des Koppelgliedes 41 sitzt dann auf dem Rohr 50, dessen Innenraum nach oben abschliessend, auf, 20 wobei sich der Ringbund 46 dieses Koppelgliedes in geringem Abstand von bspw. 1-2 mm oberhalb des Stellorganes 26 befindet, so dass hier axiales Spiel zwischen diesem Ringbund 46 und dem Stellorgan 26 zum Ausgleich von Toleranzen und ₂₅ wegen evtl. Effektabbaus des Stellorganes 26 vorhanden ist. Zu diesem Zweck fasst auch der Zapfen 47 mit umfangsseitigem Spiel in die Wendel, d.h. das Stellorgan 26, hinein. Bei dieser kalten Endgestalt des Stellorganes 26 befinden sich ₃₀ die Verschlusslamellen 19 in ihren Geschlossenstellungen, d. h. dass diese Verschlusseinrichtung 10' geschlossen ist.

Zum Überführen der Verschlusslamellen 19 in ihre Offenstellungen wird die elektrische Heiz-35 wicklung 29' eingeschaltet, d.h. mit Strom beschickt, und diese beheizt nun das Stellorgan 26 über seinen ganzen Umfang praktisch gleichmässig und rasch sowohl durch Wärmestrahlung als auch durch rasche Erwärmung der im durch ₄₀ den Teller 40 abgeschlossenen Innenraum 56 des Rohres 50 befindlichen Luft. Infolge der Erwärmung dieser Luft hat diese die Tendenz, nach oben zu steigen. Sie kann jedoch zunächst noch nicht aus dem Rohr 50 nach oben entweichen ₄₅ wegen des in seiner Geschlossenstellung befindlichen Tellers 40. Die Memory-Legierung des Stellorganes 26 weist einen Zweiwegeffekt auf und kann bspw. zweckmässig eine Zn-Cu-AI-Legierung sein. Der Formänderungstemperaturbe- ₅₀ reich des Stellorgans 26 für den Übergang von der kalten Endgestalt in die warme Endgestalt kann vorzugsweise ca. 65-85°C und für die Rückstellung von der warmen Endgestalt in die kalte Endgestalt vorzugsweise ca. 70-55°C betragen. ₅₅ Auch andere Formänderungstemperaturbereiche sind selbstverständlich je nach Memory-Legierung möglich.

Da die Erwärmung des Stellorganes 26 nach Einschalten der Heizwicklung 29' infolge des zu-60 nächst noch nach oben abgeschlossenen Innenraumes 56 des in vertikaler Aufrechtstellung befindlichen Rohres 50 bis zum Öffnen des Tellers 40 sehr rasch erfolgt, beginnt sich der Teller 40 entsprechend sehr rasch nach Einschalten der ₆5 Heizwicklung 29' zu öffnen, und da der Formänderungstemperaturbereich nur relativ klein ist, bewirkt die Heizwicklung 29' auch nach Öffnen des Tellers 40 rasche weitere Gestaltänderung des Stellorganes 26 und damit raschen Übergang in seine in Fig. 4 dargestellte warme Endgestalt, in der die Verschlusslamellen 19 geöffnet sind. Zum Schliessen der Verschlusslamellen 19 wird die elektrische Heizwicklung 29' abgeschaltet. Da zu diesem Zeitpunkt sich der Teller 40 noch in der in Fig.4 dargestellten Gestalt im Abstand oberhalb des Rohres 50 befindet, führt die durch die Beheizung der Luft im Innenraum des Rohres 50 bedingte thermische Auftriebsströmung (Pfeile 58) dieser Luft im Rohr 50 rasche Kühlung des Stellorganes 26 durch Einströmen von kalter, nunmehr nicht mehr beheizter Luft von unten in das Rohr 50 herbei. Die Folge ist, dass wiederum der Formänderungstemperaturbereich von der warmen in die kalte Endgestalt des Stellorganes 26 entsprechend rasch durchlaufen wird und das Stellorgan 26 so schon nach kurzer Zeit seine kalte Endgestalt erreicht hat, in der die Verschlusseinrichtung 10 wieder geschlossen ist.

Die durch die Ausgleichsfeder 42 mögliche federnde axiale Relativverstellung, d.h. axiale Pufferung, zwischen der Koppelstange 23' und dem Koppelglied 41 hat folgenden Zweck: Zunächst sei noch erwähnt, dass die Ausgleichsfeder 42 bei Vorliegen der warmen Endgestalt (Fig. 4) des Stellorganes 26 immer stärker als bei Vorliegen der kalten Endgestalt des Stellorganes (Fig. 5) zusammengedrückt ist, wobei in letzterem Fall die Grösse der Zusammendrückung durch die warme Endgestalt des Stellorganes 26 und die oberste, durch einen gehäusefesten Anschlag begrenzte Stellung der Koppelstange 23' bestimmt ist.

Bei besonders kostengünstigen Memory-Legierungen, wie bspw. bei Zn-Cu-AI-Legierungen, kann sich im Laufe der Betriebszeit ein Effektabbau einstellen, d.h., dass sich mindestens eine der beiden Endgestalten des Stellorganes 26 im Laufe der Betriebszeit etwas ändert. Dies kann also zu einer Längung oder Verkürzung der warmen und/oder kalten Endgestalt des Stellorganes 26 führen. Die Änderung der warmen Endgestalt lässt sich durch die Ausgleichs- oder Pufferfeder 42 in ihrer Auswirkung auf die Verstellung der Koppelstange 23' selbsttätig kompensieren. Findet nämlich eine Verkürzung der warmen Endgestalt des Stellorganes 26 statt, dann bewirkt die Ausgleichsfeder 42, dass die Koppelstange 23' dennoch durch die geänderte warme Endgestalt des Stellorganes 26 in ihre oberste, die volle Offenstellung der Verschlusslamellen 19 bewirkende Stellung, also bis zum Anliegen an den dieser Stellung zugeordneten Gehäuseanschlag gedrückt wird. Dasselbe findet dank der Ausgleichsfeder 42 statt, falls die warme Endgestalt des Stellorganes 26 sich längen sollte (was normalerweise nicht auftreten dürfte), und zwar in diesem Fall dann unter entsprechend stärkerem Zusammendrücken der Ausgleichsfeder 42 in der obersten Stellung der Koppelstange 23'.

Auch der erwähnte axiale Aufwand zwischen dem Ringbund 46 und dem Stellorgan 26 in seiner kalten Endgestalt kann dazu dienen, durch Effektabbau bewirkte Verlängerung der kalten Endgestalt des Stellorganes 26 in ihrer Auswirkung auf die Geschlossenstellung des Tellers 40 unwirksam zu machen, so dass diese Geschlossenstellung bei kalter Endgestalt des Stellorganes 26 stets erreicht wird. Der Ringbund 46 des Koppelgliedes 41 hat auch noch die Aufgabe, ein Drosselglied zu bilden, das die bei eingeschalteter Heizwicklung 29' und geöffnetem Teller 40 stattfindende thermische Luftdurchströmung des Rohres 50 von unten nach oben drosselt. Der Aussendurchmesser dieses Ringbundes 46 ist auf den Innendurchmesser des Rohres 50 so abgestimmt, dass bei eingeschalteter Heizung die warme Endgestalt auch bei voll geöffnetem Teller 40 stets sicher aufrecht erhalten wird. Durch geeigneten Durchmesser des Ringbundes 46 kann dies mit minimaler Heizleistung der elektrischen Heizwicklung29' erreicht werden.

Das Stellorgan 26 befindet sich vorteilhaft auch in seiner warmen Endgestalt noch vollständig oder im wesentlichen innerhalb des Rohres 50, so dass es nicht nur von erwärmter Luft umspült wird, sondern auch auf seiner vollen Länge durch'die durch die Beheizung des Rohres 50 bewirkte Wärmestrahlung beheizt wird, was die zum Aufrechterhalten der warmen Endgestalt des Stellorganes 26 erforderliche Heizleistung verringert.

Die Ausbildung des Stellorganes 26 in Gestalt einer Schraubenfeder oder Wendel hat auch die folgenden Vorteile:
Das Stellorgan hat bei gegebenem Raumbedarf grösseres Arbeitsvermögen als bei Ausbildung in Gestalt einer Blattfeder. Auch die mit geringem Aufwand erreichbare gleichmässige Beheizung ist von Vorteil für die Funktion und Lebensdauer der Memory-Legierung. Der Raumbedarf ist sehr gering und die Herstellung des Stellorganes einfach. Es besteht ferner auch die Möglichkeit, die Wendel 26 nicht nur von aussen, sondern auch von ihrem Innenraum aus zu beheizen, indem bspw. dies durch einen in ihrem Innenraum angeordneten oder ihren Innenraum durchdringenden, stationären Heizstab bewirkt wird.

Es besteht auch die Möglichkeit, das Stellorgan 26 direkt durch es durchfliessenden elektrischen Strom zu beheizen, sei es allein oder zusätzlich zu einer gesonderten Heizung. In diesem Fall dient Memory-Legierung nicht nur der Formänderung des Stellorganes 26, sondern gleichzeitig als ein der eigenen Beheizung dienender Heizwiderstand. Es versteht sich, dass in diesem Fall der elektrische Widerstand der Memory-Legierung ausreichend gross sein muss. Hierfür geeignete Memory-Legierungen können vorzugsweise Ni-Ti-Legierungen sein. In Fig. ist ein elektrisches Schaltbild dieser Art dargestellt, bei dem das Stellorgan 26 in Reihe mit einem ohm'schen Vorwiderstand 53 über einen Ein-Aus-Schalter 33 an eine Stromquelle 34 zur eigenen, der Gestaltänderung dienenden Beheizung anschaltbar ist. In diesem Fall dürfen die Windungen des Stellorganes 26 nach Fig. 5 in der kalten Endgestalt nicht aneinander anliegen.

## Patentansprüche

1. Verschlusseinrichtung für Lüftungskanäle oder dergleichen, mit mindestens einem beweglichen Verschlussorgan (19), das mittels einer elektrisch speisbaren Stellvorrichtung aus seiner Geschlossenstellung in seine Offenstellung und wieder zurück verstellbar ist, die am Gehäuse (13) der Verschlusseinrichtung angeordnet ist und ein mit dem mindestens einen Verschlussorgan (19) mechanisch verbundenes Stellorgan (26) aufweist, das zur Gestaltänderung elektrisch beheizbar ist, dadurch gekennzeichnet, dass das Stellorgan (26) aus einer Memory-Legierung besteht, und dass die mechanische Verbindung zwischen dem Stellorgan (26) und dem mindestens einen Verschlussorgan (19) in einer der beiden Endgestalten des Stellorganes (26), bei der das mindestens eine Verschlussorgan (19) sich in einer vorbestimmten Endstellung befindet, in Bewegungsrichtung des Stellorganes (26) gelöst ist.

2. Verschlusseinrichtung für Lüftungskanäle oder dergleichen, mit mindestens einem beweglichen Verschlussorgan (19), das mittels einer elektrisch speisbaren Stellvorrichtung aus seiner Geschlossenstellung in seine Offenstellung und wieder zurück verstellbar ist, die am Gehäuse (13) der Verschlusseinrichtung angeordnet ist und ein mit dem mindestens einen Verschlussorgan (19) mechanisch verbundenes Stellorgan (26) aufweist, das zur Gestaltänderung elektrisch beheizbar ist, dadurch gekennzeichnet, dass das Stellorgan (26) aus einer Memory-Legierung besteht, und dass die mechanische Verbindung zwischen dem mindestens einen Verschlussorgan (19) und dem Stellorgan (26) eine elastische Pufferung (42) aufweist, die dem Ausgleich von durch Effektabbau auftretenden Formänderungen mindestens einer Endgestalt des Stellorganes dient.

3. Verschlusseinrichtung nach Anspruch 1, dadurch gekennzeichnet, dass die mechanische Verbindung zwischen dem mindestens einen Verschlussorgan (19) und dem Stellorgan (26) eine elastische Pufferung (42) aufweist, die dem Ausgleich von durch Effektabbau auftretenden Formänderungen in der anderen Endgestalt des Stellorganes dient.

4. Verschlusseinrichtung nach Anspruch 1 oder 3, dadurch gekennzeichnet, dass die Endgestalt des Stellorganes (26), bei der die mechanische Verbindung zwischen dem Stellorgan (26) und dem mindestens einen Verschlussorgan (19) in Bewegungsrichtung des Stellorganes (26) gelöst ist, seine kalte Endgestalt ist, wobei vorzugsweise das mindestens eine Verschlussorgan (19) bei dieser kalten Endgestalt des Stellorganes (26) sich in seiner Geschlossenstellung befindet.

5. Verschlusseinrichtung nach einem der vorhergehenden Ansprüche, dadurch gekennzeichnet, dass sie Teil eines Lüfters (12) ist, wobei vorzugsweise die Heizung (29) des Stellorganes (26) elektrisch parallel zum Antrieb (11) des Lüfters geschaltet ist.

6. Verschlusseinrichtung nach einem der vorhergehenden Ansprüche, dadurch gekennzeichnet, dass das Stellorgan (26) durch eine Rückstellfeder (24; 24') in Richtung auf ihre eine Endstellung, vorzugsweise in Richtung auf ihre sich bei ausgeschalteter Heizung einstellende Endgestalt bis zum Erreichen dieser Endgestalt oder bis nahe vor Erreichen dieser Endgestalt federbelastet ist.

7. Verschlusseinrichtung nach einem der vorhergehenden Ansprüche, dadurch gekennzeichnet, dass das Stellorgan (26) die Gestalt einer Blattfeder aufweist, deren eine Endgestalt vorzugsweise im wesentlichen gerade ist.

8. Verschlusseinrichtung nach einem der vorhergehenden Ansprüche, dadurch gekennzeichnet, dass das Stellorgan (26) aus einem Streifen oder Draht besteht, dessen einer Endbereich mit dem oder den Verschlussorganen (19) zu dessen bzw. deren Verstellung mechanisch gekoppelt ist, wobei die mechanische Kopplung vorzugsweise eine Koppelstange (23; 23') aufweist.

9. Verschlusseinrichtung nach einem der vorhergehenden Ansprüche, dadurch gekennzeichnet, dass ein Bereich, vorzugsweise ein Endbereich des Stellorganes (26) mit dem Gehäuse der Verschlusseinrichtung unbeweglich verbunden ist.

10. Verschlusseinrichtung nach einem der vorhergehenden Ansprüche, dadurch gekennzeichnet, dass das Stellorgan (26) stabförmig ausgebildet ist.

11. Verschlusseinrichtung nach einem der Ansprüche 1-9, dadurch gekennzeichnet, dass das Stellorgan (26) die Gestalt einer Schraubenfeder aufweist.

12. Verschlusseinrichtung nach Anspruch 11, dadurch gekennzeichnet, dass die Schraubenfeder eine zylindrische oder konische Schraubenfeder ist.

13. Verschlusseinrichtung nach einem der vorhergehenden Ansprüche, dadurch gekennzeichnet, dass eine der Beheizung des Stellorganes (26) dienende elektrische Heizung (29) auf dem Stellorgan (26) angeordnet ist und/oder dass der beheizte Zustand des Stellorganes (26) dem Öffnen und Offenhalten des oder der Verschlussorgane (19) dient.

14. Verschlusseinrichtung mit Verschlusslamellen als Verschlussorgane, nach einem der vorhergehenden Ansprüche, dadurch gekennzeichnet, dass die Länge des Stellorganes (26) kleiner als die halbe Länge der Verschlusslamelle (19) ist.

15. Verschlusseinrichtung nach einem der vorhergehenden Ansprüche, dadurch gekennzeichnet, dass das Stellorgan (26) gemäss dem Zweiwegeffekt oder dem All-Round-Effekt arbeitet.

16. Verschlusseinrichtung nach einem der vorhergehenden Ansprüche, dadurch gekennzeichnet, dass die Formänderungstemperatur bzw. der Formänderungstemperaturbereich des Stellorganes (26) innerhalb einer Temperaturzone von ca. 50-90°C, vorzugsweise von ca. 65-85°C liegt.

17. Verschlusseinrichtung nach einem der vorhergehenden Ansprüche, dadurch gekennzeichnet, dass das Stellorgan (26) aus einer Cu-Zn-AI-Legierung oder einer NiTi-Legierung oder einer Cu-AI-Ni-Legierung besteht.

18. Verschlusseinrichtung nach einem der vorhergehenden Ansprüche, dadurch gekennzeichnet, dass das Stellorgan (26) im Innenraum eines am Gehäuse (13) stationär angeordneten Rohres (50) angeordnet ist, vorzugsweise in allseitigem Abstand von diesem Rohr.

19. Verschlusseinrichtung nach Anspruch 18, dadurch gekennzeichnet, dass die dem Stellorgan zugeordnete elektrische Heizung (29') an oder in der Rohrwandung angeordnet und/oder vom Stellorgan umfasst ist und/oder dass die mechanische Verbindung (23', 42, 40) zwischen dem Stellorgan (26) und dem mindestens einen Verschlussorgan (19) einen Verschluss (40) aufweist, der in der einen Endgestalt des Stellorganes (26), vorzugsweise in dessen kalter Endgestalt, ein Stirnende des Rohres (50) verschliesst.

20. Verschlusseinrichtung nach Anspruch 19, dadurch gekennzeichnet, dass das Rohr (50) in der Betriebsstellung der Verschlusseinrichtung aufrecht angeordnet und seine obere Öffnung durch den Verschluss (40) verschliessbar ist und dass das untere Stirnende des Rohres ständig zumindest teilweise offen ist und/oder dass in der Rohrwandung an oder nahe diesem unteren Stirnende mindestens eine ständig offene Luftdurchtrittsöffnung vorgesehen ist.

21. Verschlusseinrichtung nach einem der vorhergehenden Ansprüche, dadurch gekennzeichnet, dass das Stellorgan dadurch allein oder zusätzlich beheizbar ist, indem es einen seiner eigenen Beziehungen dienenden elektrischen Widerstand bildet, der an eine Stromquelle anschliessbar ist.

## Claims

1. Closing device for ventilation ducts or the like, with at least one movable closing member (19), which can be moved by means of an electrically operable adjusting device from its closed position into its open position and back again, which is located on the housing (13) of the closing device and comprises an adjusting member (26) mechanically connected to the at least one closing member (19), which adjusting member (26) can be heated electrically for changing shape, characterised in that the adjusting member (26) consists of a memory alloy and that the mechanical connection between the adjusting member (26) and the at least one closing member (19) in one of the two final shapes of the adjusting member (26), in which the at least one closing member (19) is located in a predetermined final position, is disengaged in the direction of movement of the adjusting member (26).

2. Closing device for ventilation ducts or the like, with at least one movable closing member (19), which can be moved by means of an electrically operable adjusting device from its closed position into its open position and back again, which adjusting device is located on the housing (13) of the closing device and comprises an adjusting member (26) mechanically connected to the at least one closing member (19), which can be heated electrically for changing shape, characterised in that the adjusting member (26) consists of a memory alloy and that the mechanical connection between the at least one closing member (19) and the adjusting member (26) comprises a resilient buffer (42), which serves for compensating for deformations at least of one final shape of the adjusting member occurring due to a reduction of effect.

3. Closing device according to Claim 1, characterised in that the mechanical connection between the at least one closing member (19) and the adjusting member (26) comprises a resilient buffer (42), which serves for compensating for deformations in the other final shape of the adjusting member occurring due to a reduction of effect.

4. Closing device according to Claim 1 or 3, characterised in that the final shape of the adjusting member (26), in which the mechanical connection between the adjusting member (26) and the at least one closing member (19) is disengaged in the direction of movement of the adjusting member (26), is its cold final shape, the at least one closing member (19) in this cold final shape of the adjusting member (26), preferably being located in its closed position.

5. Closing device according to one of the preceding Claims, characterised in that it is part of a fan (12), the heating system (29) of the adjusting member (26) preferably being connected electrically in parallel with the drive (11) of the fan.

6. Closing device according to one of the preceding Claims, characterised in that the adjusting member (26) is spring-loaded by a restoring spring (24; 24') in the direction of its one final position, preferably in the direction of its final shape adopted when the heating system is switched off until reaching this final shape or until shortly before reaching this final shape.

7. Closing device according to one of the preceding Claims, characterised in that the adjusting member (26) is in the form of a leaf spring, whereof one final shape is preferably substantially straight.

8. Closing device according to one of the preceding Claims, characterised in that the adjusting member (26) consists of a strip or wire, whereof one end region is mechanically connected to the closing member or members (19) for its or their displacement, the mechanical connection preferably comprising a connecting rod (23; 23').

9. Closing device according to one of the preceding Claims, characterised in that one region, preferably an end region of the adjusting member (26) is fixed to the housing of the closing device.

10. Closing device according to one of the preceding Claims, characterised in that the adjusting member (26) is constructed in the form of a rod.

11. Closing device according to one of Claims 1 to 9, characterised in that the adjusting member (26) is in the form of a helical spring.

12. Closing device according to Claim 11, characterised in that the helical spring is a cylindrical or conical helical spring.

13. Closing device according to one of the preceding Claims, characterised in that an electrical heating system (29) serving for heating the adjusting member (26) is located on the adjusting member (26) and/or that the heated state of the adjusting member (26) serves_{'} for opening and keeping open the closing member or members (19).

14. Closing device with closing vanes as closing members, according to one of the preceding Claims, characterised in that the length of the adjusting member (26) is less than half the length of the closing vane (19).

15. Closing device according to one of the preceding Claims, characterised in that the adjusting member (26) operates according to the two-way effect or the all-round effect.

16. Closing device according to one of the preceding Claims, characterised in that the deformation temperature or the deformation temperature region of the adjusting member (26) lies within a temperature range of approximately 50-90°C, preferably of approximately 65-85°C.

17. Closing device according to one of the preceding Claims, characterised in that the adjusting member (26) consists of a Cu-Zn-Al-alloy or an NiTi-alloy or a Cu-AI-Ni-alloy.

18. Closing device according to one of the preceding Claims, characterised in that the adjusting member (26) is located in the interior of a tube (50) arranged in a stationary manner on the housing (13), preferably with all-round clearance from this tube.

19. Closing device according to Claim 18, characterised in that the electrical heating system (29') associated with the adjusting member is located on or in the tube wall and/or is surrounded by the adjusting member and/or that the mechanical connection (23', 42, 40) between the adjusting member (26) and the at least one closing member (19) comprises a stopper (40), which in one final shape of the adjusting member (26) preferably in its cold final shape, closes off one end face of the tube (50).

20. Closing device according to Claim 19, characterised in that in the operating position of the closing device, the tube (50) is arranged upright and its upper opening can be closed by the stopper (40) and that the lower end face of the tube is permanently at least partly open and/or that at least one permanently open air passage is provided in the tube wall on or close to this lower end face.

21. Closing device according to one of the preceding Claims, characterised in that the adjusting member can be heated exclusively or additionally due to the fact that it forms an electrical resistor serving for its own heating, which resistor can be connected to a current source.

## Revendications

1. Dispositif d'obturation pour canaux de ventilation ou éléments similaires, présentant au moins un organe obturateur mobile (19) pouvant être déplacé de sa position fermée à sa position ouverte, et réciproquement, au moyen d'un dispositif de réglage qui peut être alimenté électriquement, est installé sur le boîtier (13) du dispositif d'obturation et comporte un organe de réglage (26) pouvant être chauffé életriquement en vue de modifier sa configuration, et relié mécaniquement à l'organe obturateur (19) prévu au minimum, caractérisé par le fait que l'organe de réglage (26) consiste en un alliage à mémoire; et par le fait que la liaison mécanique entre l'organe de réglage (26) et l'organe obturateur (19) prévu au minimum est dissociée, dans le sens de mouvement de l'organe de réglage (26), dans l'une des deux configurations extrêmes de cet organe de réglage (26) dans laquelle l'organe obturateur (19), prévu au minimum, occupe une position extrême prédéterminée.

2. Dispositif d'obturation pour canaux de ventilation ou éléments similaires, présentant au moins un organe obturateur mobile (19) pouvant être déplacé de sa position fermée à sa position ouverte, et réciproquement, au moyen d'un dispositif de réglage qui peut être alimenté électriquement, est installé sur le boîtier (13) du dispositif d'obturation et comporte un organe de réglage (26) pouvant être chauffé électriquement en vue de modifier sa configuration, et relié mécaniquement à l'organe obturateur (19) prévu au minimum, caractérisé par le fait que l'organe de réglage (26) consiste en un alliage à mémoire; et par le fait que la liaison mécanique entre l'organe obturateur (19) prévu au minimum et l'organe de réglage (26) comporte un système d'amortissement élastique (42) qui sert à compenser des variations de forme d'au moins une configuration - extrême de l'organe de réglage, dues à une suppression d'effet.

3. Dispositif d'obturation selon la revendication 1, caractérisé par le fait que la liaison mécanique entre l'organe obturateur (19) prévu au minimum et l'organe de réglage (26) comporte un système d'amortissement élastique (42) qui sert à compenser des variations de forme, dues à une suppression d'effet, dans l'autre configuration extrême de l'organe de réglage.

4. Dispositif d'obturation selon la revendication 1 ou 3, caractérisé par le fait que la configuration extrême de l'organe de réglage (26) dans laquelle la liaison mécanique, entre cet organe de réglage (26) et l'organe obturateur (19) prévu au minimum, est dissociée dans le sens de mouvement de l'organe de réglage (26), est sa configuration extrême à l'état froid, l'organe obturateur (19) prévu au minimum occupant de préférence sa position fermée dans cette configuration extrême à l'état froid de l'organe de réglage (26).

5. Dispositif d'obturation selon l'une des revendications précédentes, caractérisé par le fait qu'il fait partie d'un ventilateur (12), le chauffage (29) de l'organe de réglage (26) étant branché, de préférence, électriquement en parallèle à l'entraînement (11) du ventilateur.

6. Dispositif d'obturation selon l'une des revendications précédentes, caractérisé par le fait que l'organe de réglage (26) est chargé élastiquement, par l'intermédiaire d'un ressort de rappel (24; 24'), en direction de l'une de ses positions extrêmes, de préférence en direction de sa configuration extrême s'établissant lorsque le chauffage est mis hors fonction, jusqu'à ce que cette configuration extrême soit atteinte, ou bien jusqu'à un court instant avant que cette configuration extrême soit atteinte.

7. Dispositif d'obturation selon l'une des revendications précédentes, caractérisé par le fait que l'organe de réglage (26) revêt la forme d'une lame de ressort dont l'une des configurations extrêmes est, de préférence, substantiellement rectiligne.

8. Dispositif d'obturation selon l'une des revendications précédentes, caractérisé par le fait que l'organe de réglage (26) consiste en une bande ou en un fil métallique dont une région extrême est accouplée mécaniquement à 1'(aux) organe(s) obturateur(s) (19), en vue de son (leur) déplacement, l'accouplement mécanique présentant, de préférence, une tige d'accouplement (23; 23_{'}).

9. Dispositif d'obturation selon l'une des revendications précédentes, caractérisé par le fait qu'une région, préférentiellement une région extrême de l'organe de réglage (26), est reliée sans faculté de mouvement au boîtier du dispositif d'obturation.

10. Dispositif d'obturation selon l'une des revendications précédentes, caractérisé par le fait que l'organe de réglage (26) est réalisé en forme de barrette.

11. Dispositif d'obturation selon l'une des revendications 1-9, caractérisé par le fait que l'organe de réglage (26) revêt la forme d'un ressort hélicoïdal.

12. Dispositif d'obturation selon la revendication 11, caractérisé par le fait que le ressort hélicoïdal est un ressort hélicoïdal cylindrique ou conique.

13. Dispositif d'obturation selon l'une des revendications précédentes, caractérisé par le fait qu'un chauffage électrique (29), servant au chauffage de l'organe de réglage (26), est installé sur cet organe de réglage (26); et/ou par le fait que la condition chauffée de l'organe de réglage (26) sert à l'ouverture et au maintien à l'ouverture de l'(des) organe(s) obturateur(s) (19).

14. Dispositif d'obturation présentant des lamelles obturatrices en tant qu'organes obturateurs, selon l'une des revendications précédentes, caractérisé par le fait que la longueur de l'organe de réglage (26) est plus petite que la demi-longueur de la lamelle obturatrice (19).

15. Dispositif d'obturation selon l'une des revendications précédentes, caractérisé par le fait que l'organe de réglage (26) fonctionne selon l'effet deux voies ou selon l'effet universel.

16. Dispositif d'obturation selon l'une des revendications précédentes, caractérisé par le fait que la température de variation de forme, respectivement la plage de températures de variation de forme de l'organe de réglage (26) se situe dans une zone de température d'environ 50-90°C, de préférence d'environ 65-85°C.

17. Dispositif d'obturation selon l'une des revendications précédentes, caractérisé par le fait que l'organe de réglage (26) consiste en un alliage Cu-Zn-AI, en un alliage Ni-Ti ou en un alliage Cu-Al-Ni.

18. Dispositif d'obturation selon l'une des revendications précédentes, caractérisé par le fait que l'organe de réglage (26) est logé dans l'espace interne d'un tube (50) disposé stationnaire- ment sur le boîtier (13), en étant préférentiellement distant de ce tube, de toutes parts.

19. Dispositif d'obturation selon la revendication 18, caractérisé par le fait que le chauffage électrique (29') associé à l'organe de réglage est implanté sur ou dans la paroi du tube et/ou est entouré par l'organe de réglage; et/ou par le fait que la liaison mécanique (23', 42, 40) entre l'organe de réglage (26) et l'organe obturateur (19) prévu au minimum présente une obturation (40) qui, dans l'une des configurations extrêmes de l'organe de réglage (26), préférentiellement dans sa configuration extrême à l'état froid, obture une extrémité frontale du tube (50).

20. Dispositif d'obturation selon la revendication 19, caractérisé par le fait que, dans la position de service de ce dispositif d'obturation, le tube (50) est dressé à la verticale et son ouverture supérieure peut être obturée par l'obturation (40); par le fait que l'extrémité frontale inférieure du tube est, en permanence, au moins partiellement ouverte; et/ou par le fait qu'au moins un orifice de passage d'air, ouvert en permanence, est prévu dans la paroi du tube, à cette extrémité frontale inférieure ou à proximité de celle-ci.

21. Dispositif d'obturation selon l'une des revendications précédentes, caractérisé par le fait que l'organe de réglage peut être chauffé seulement ou additionnellement, étant donné qu'il forme une résistance électrique servant à son propre chauffage et pouvant être raccordée à une source de courant.
